# EUROPÄISCHE PATENTSCHRIFT

(11) **EP 2 669 050 B1**
(45) Veröffentlichungstag und Bekanntmachung des Hinweises auf die Patenterteilung: **21.03.2018**
(21) Anmeldenummer: 13169751.8
(22) Anmeldetag: 29.05.2013
(51) Int. Cl.: B21F 35/00, B25B 27/30

(54) **Werkzeug, System und Verfahren zum Verschrauben von Schraubendruckfedern zu einer Schraubentellerfeder**
Tool, system and method for the screwing of helical compression springs to a screw plate spring
Outil, système et procédé de vissage de ressorts à boudin de compression sur une rondelle-ressort à boudin

(30) Priorität: 30.05.2012 DE 102012104673
(43) Veröffentlichungstag der Anmeldung: 04.12.2013
(73) Patentinhaber: Dr. Werner Röhrs GmbH & Co. KG, 87527 Sonthofen (DE)
(72) Erfinder: Koepff, Philipp, 87527 Sonthofen (DE)
(74) Vertreter: Patronus IP Patent- und Rechtsanwälte

(56) Entgegenhaltungen:
- EP-A1- 2 223 752
- DE-C- 476 852
- DE-C- 898 143
- DE-C1- 4 100 842
- DE-C2- 2 916 446
- DE-U1- 20 210 744
- US-A- 4 253 350

## Beschreibung

Die vorliegende Erfindung betrifft ein Werkzeug, ein System und ein Verfahren zum Verschrauben von Schraubendruckfedern zu einer Schraubentellerfeder.

In der DE 476 852 A ist eine mit einer Nase versehene Klemme zum Festhalten eines Federendes auf einem Dorn von Schraubenfederwickelmaschinen offenbart. Die Nase ist an einem drehbaren Ring fixiert, der exzentrisch zum Dorn angeordnet ist. Mittels dieser Anordnung soll bei Beginn der Drehbewegung des Dorns die Nase näher an den Dorn herangerückt und ein ständig zunehmender Druck auf das eingeklemmte Federende durch die Nase ausgeübt werden, sodass nur ein kurzes, nicht über die Nase herausstehendes Stück der Feder eingeklemmt zu werden braucht.

Aus der DE 898 143 geht eine Vorrichtung zum Winden von Federn auf einem rotierenden Dorn hervor. Gemäß dieser Vorrichtung ist vorgesehen, dass an einem vorderen Teil eines Handgriffs eines Werkzeugs eine Scheibe einstellbar gelagert und derart ausgebildet ist, dass sie an ihrem Umfang von einem Minimum bis zu einem Maximum wechselnde Dicke aufweist. Hierdurch kann die Vorrichtung an den rotierenden Dorn derart angelegt werden, dass die Dicke der Scheibe an der Berührungsstelle am Dorn den gewünschten Abstand der Windungen der herzustellenden Feder entspricht. Die Scheibe ist dann an die letzte Windung des Drahtes auf dem Dorn anlegbar, sodass der Draht genau im gewünschten Abstand von dieser auf den Dorn aufläuft.

In der DE 29 16 446 C2 ist ein Schraubenfedersatz offenbart. Dieser Schraubenfedersatz umfasst zwei Schraubenfedern, die aus einem Federband hochkant zur Federachse gewickelt sind, wobei eine längere Querschnittseite des Federbandes einen Winkel kleiner 90 ° zur Federachse aufweist. Diese beiden Schraubenfedern sind mit gegeneinander gerichteter Schrägstellung der Querschnitte ineinander geschraubt.

Aus der DE 41 00 842 C1 geht eine Schraubenfeder hervor. Diese Schraubenfeder umfasst wenigstens ein an einem Ende des Federkörpers angebrachtes Tragelement. Das Tragelement und der Federkörper sind einstöckig ausgebildet, wobei der Federkörper durch Herauslösen von Werkstoff zwischen den Windungen hergestellt wird.

Aus der US 26 49 130 A geht eine Vorrichtung zum Wickeln von Schraubenfedern hervor. Diese Vorrichtung weist eine Antriebsspindel auf, in der ein Dorn angeordnet ist. Über eine Führungsanordnung wird ein Draht auf dem Dorn aufgebracht, wobei dieser Draht durch die Drehbewegung der Antriebsspindel zu einer Schraubenfeder auf den Dorn aufgewickelt wird.

In der EP 2 223 752 A1 ist ein Werkzeugbausatz zum Ausbilden von an einer Biegemaschine einsetzbaren Biegewerkzeugen zum Biegen oder Wickeln strangförmiger Werkstücke beschrieben. Ein einzelnes Biegewerkzeug des Werkzeugbausatzes umfasst eine zylindrische Werkzeugaufnahme, auf deren Stirnseite ein Dornelement angeordnet ist. An der Stirnseite des Dornelements ist ein Biegedorn ausgebildet. Weiterhin ist am Biegewerkzeug ein Biegeelement mit einer Formbacke vorgesehen, das eine Formnut zum Andrücken eines strangförmigen Werkstückes beim Biegen gegen den Biegedorn aufweist. Die Formnuten unterschiedlicher Formbacken sind für unterschiedliche Werkstückquerschnitte ausgelegt.

Aus der US 4 253 350 A geht eine Vorrichtung zum Vorspannen von Garagentorfedern hervor. Gemäß dieser Vorrichtung ist vorgesehen, eine Feder auf einem zylindrischen, dornartigen Körper anzuordnen und ein Ende der Feder mit einer entsprechenden, mit dem Dorn verbundenen Aufnahme ortsfest zu fixieren. Das andere freie Ende der Feder ist mit einem Ratschenmechanismus der Vorrichtung verbunden. Durch Betätigen des Ratschenmechanismus kann die Feder entsprechend vorgespannt und in einen entsprechenden Mechanismus eines Garagentores eingesetzt werden.

Die industrielle Produktion und die Anwendung von Tellerfedern ist mit zahlreichen Nachteilen verbunden. Bei der Produktion sind hierbei der hohe Material- und Arbeitsaufwand zu nennen. In der Anwendung weisen Tellerfedern den Nachteil auf, dass Montage und Wartung aufgrund der vielen Einzelteller zeitintensiv sind. Zudem begünstigt der ungünstige Faserverlauf des Werkstoffes das Auftreten von Brüchen.

Um diese Nachteile zu vermeiden, wurden gewickelte Schraubentellerfedern entwickelt. Diese können in vielen Fällen gegensinnig geschichtete Tellerfedersäulen ersetzen.

Die Schraubentellerfeder ist ein einteiliges Federelement, das aus zwei gleichen, ineinander geschraubten Schraubendruckfedern besteht, von denen jede aus Bandstahl mit Tellerfeder ähnlichem Querschnitt hochkant und schräg zur Mittelachse gewickelt wird.

Da Schraubentellerfedern nicht in Einzelteller zerfallen, habe sie den Vorteil, dass sie mit protokolliertem unveränderlichem Federdiagramm ausgeliefert werden können. Die Kanten der Außen- und Innendurchmesser der Schraubentellerfeder können beim Walzen oder Ziehen des gewünschten rechteckigen oder trapezförmigen Querschnitts des Federbandstahles mit verrundet werden. Der Faserverlauf des Bandes ist vorteilhaft, was bei gleicher Beanspruchung eine hohe Bruchsicherheit gewährleistet. Die Krafteinleitung erfolgt über die plan geschliffene Feder, ähnlich wie bei Schraubendruckfedern.

Aufgabe der vorliegenden Erfindung ist es ein Werkzeug bereitzustellen, das das Zusammenschrauben von Schraubentellerfedern vereinfacht.

Die Erfindung weist zur Lösung dieser Aufgabe die in den unabhängigen Ansprüchen angegebenen Merkmale auf. Vorteilhafte Ausgestaltungen hiervon sind in den jeweiligen Unteransprüchen angegeben.

Erfindungsgemäß ist ein Werkzeug zum Verschrauben von Schraubentellerfedern gemäß Anspruch 1 vorgesehen. Eine Schraubentellerfeder ist ein einteiliges Federelement, das aus zwei gleichen, ineinander geschraubten Schraubendruckfedern besteht, von denen jede aus Bandstahl mit tellerfederähnlichem Querschnitt hochkant und schräg zur Mittelachse gewickelt wird.

Ein Ende einer Schraubendruckfeder ist in das erfindungsgemäße Werkzeug einspannbar. Hierbei wird ein Ende einer Schraubendruckfeder in der Kralle zum Fixieren der Schraubendruckfeder fixiert.

Durch Vorsehen einer Werkzeuganordnung umfassend zwei erfindungsgemäße Werkzeuge ist es möglich, zwei Schraubendruckfedern zu einer Schraubentellerfeder zu verschrauben. Hierbei wird eine Schraubendruckfeder bzw. das entsprechende Werkzeug in Drehrichtung in Rotation versetzt, wobei das zweite Werkzeug bzw. die darin angeordnete Schraubendruckfeder keine Rotation erfährt. Auf diese Weise werden die beiden Schraubendruckfedern ineinander verschraubt.

Weiterhin kann der Kralle bezüglich des Durchgangs in etwa diametral gegenüberliegend ein Anschlag zum Begrenzen der Drehbewegung einer zweiten Schraubendruckfeder angeordnet sein.

Beim Verschrauben zweier Schraubendruckfedern sind nach Erreichen des Anschlages beide Schraubendruckfedern vollständig ineinander geschraubt.

Gemäß einer zweiten Ausführungsform des erfindungsgemäßen Werkzeuges kann ein Durchmesser des Durchgangs mittels eines Fixiermittels, welches vorzugsweise als Klemmeinrichtung ausgebildet ist, derart verstellbar sein, dass Dorne mit verschiedenen Durchmessen aufnehmbar sind.

Auf diese Weise ist es möglich Schraubendruckfedern mit unterschiedlichen Durchmessern mit einem einzigen Werkzeug miteinander zu verschrauben.

Der Dorn weist eine Mantelfläche auf, die einen zylinderförmigen Abschnitt besitzt, auf den eine entsprechende Schraubendruckfeder mit geringem Spiel aufsteckbar ist. Der Dorn kann mit einer konischen Spitze versehen sein.

Weiterhin kann gemäß dem zweiten Ausführungsbeispiel der Abstand der Kralle und des Anschlages zur Drehachse mittels einer Verstelleinrichtung derart einstellbar sein, dass Schraubendruckfedern verschiedenster Durchmesser aufnehmbar sind. Hierdurch können Schraubendruckfedern mit unterschiedlichem Durchmesser fixiert werden.

Die Kralle und der Anschlag können lösbar mit der Stirnseite des Werkzeuges verbunden sein, so dass eine Anordnung des Vorsprungs der Kralle bezüglich der Drehrichtung veränderbar ist.

Auf diese Weise können links- und rechtsgewickelte Schraubendruckfedern zu einer Schraubentellerfeder verschraubt werden. Weiterhin ist ein System zum Verschrauben eines Schraubentellerfedersatzes vorgesehen. Dieses umfasst eine Drehmaschine und zwei gemäß einem der Ansprüche 1 bis 8 ausgebildeter Werkzeuge, wobei an jedem Werkzeug eine Schraubendruckfeder anordbar ist und das eine Werkzeug in der Drehmaschine um die Drehachse drehbar fixiert ist und mittels der Drehmaschine in eine Drehbewegung versetzbar ist. Ein Dorn ist in einem Durchgang eines der beiden Werkzeuge fixiert. Das andere Werkzeug weist einen Durchgang auf, in den der Dorn mit geringem Spiel einführbar ist, so dass die beiden Werkzeuge axial fluchtend anordbar sind. An einem jeden der beiden Werkzeuge ist eine Schraubendruckfeder in der jeweiligen Kralle fixierbar, so dass die beiden Schraubendruckfedern ineinander zu einer Schraubentellerfeder verschraubbar sind, wobei sich der Dorn beim Verschrauben durch einen Durchgang des anderen Werkzeugs erstreckt. Der Schaft eines Werkzeuges kann in dem System in einem Spannfutter einer Drehmaschine fixiert sein.

Unter einer Drehmaschine werden im Rahmen der vorliegenden Erfindung sämtliche rotierende Arbeitsmaschinen, wie z.B. Drehmaschinen, Fräsmaschinen, Bohrmaschinen, Motoren bzw. Antriebe oder dergleichen verstanden.

Die Erfindung wird im folgenden anhand der Zeichnungen näher erläutert. Diese zeigen in:
- Fig. 1: ist eine perspektivische Darstellung eines erfindungsgemäßen Werkzeugs gemäß einem ersten Ausführungsbeispiel mit Dorn,
- Fig. 2: ist eine perspektivische Darstellung des erfindungsgemäßen Werkzeugs gemäß dem ersten Ausführungsbeispiel mit Haltegriffen,
- Fig. 3: ist eine perspektivische Darstellung des erfindungsgemäßen Werkzeugs gemäß einem zweiten Ausführungsbeispiel mit Dorn und Klemmeinrichtung,
- Fig. 4: ist eine perspektivische Darstellung des erfindungsgemäßen Werkzeugs gemäß dem zweiten Ausführungsbeispiel mit Haltegriffen, und
- Fig. 5: ist eine schematische Darstellung eines erfindungsgemäßen Systems zum Verschrauben von Schraubendruckfedern zu einem Schraubentellerfedersatz.

Gemäß einem ersten Ausführungsbeispiel des erfindungsgemäßen Werkzeugs 1 weist dieses einen in etwa zylindrisch ausgebildeten Werkzeugkörper 2 auf (Fig. 1, Fig. 2).

Die Mantelfläche des Werkzeugkörpers 2 ist konzentrisch zu einer Drehachse 7 angeordnet. Das Werkzeug 1 kann bei Benutzung um die Drehachse 7 gedreht werden. Im Werkzeugkörper 2 ist ein sich in axialer Richtung erstreckender Durchgang 3 ausgebildet. Der Durchgang 3 ist im Werkzeugkörper 2 konzentrisch zu der Drehachse 7 angeordnet.

Weiterhin sind am Werkzeugkörper 2 in etwa längsmittig, sich radial erstreckend, vier Gewindebohrungen 4 vorgesehen.

Im Durchgang 3 ist ein in etwa zylindrisch ausgebildeter Dorn 5 angeordnet. Der Dorn 5 ist mittels vierer, in den Gewindebohrungen 4 angeordneter, Schrauben 6 fixiert.

Der Dorn 5 weist einen konstanten Querschnitt auf, der derart bemessen ist, dass eine zu verschraubende Schraubendruckfeder mit geringem Spiel auf einer Mantelfläche des Dornes (5) anordbar ist.

Der Werkzeugkörper 2 weist eine zur Drehachse 7 in etwa senkrecht angeordnete Stirnfläche 9 auf. Auf der Stirnfläche 9 ist ein Krallen-/Anschlagskörper 11 ausgebildet. Der Krallen-/Anschlagskörper 11 bildet einen breiten Steg, der sich quer über die Stirnfläche 9 erstreckt und mittig am Werkzeugkörper 2 angeordnet ist. Der Durchgang 3 erstreckt sich durch den Steg hindurch. Der Steg weist zwei parallele Schmalseitenflächen 10 auf. An einer Schmalseitenfläche 10 ist eine Ausnehmung bzw. eine Nut eingebracht, so dass der die Nut begrenzende Abschnitt des Steges eine Kralle 12 zum Fixieren einer Schraubendruckfeder bildet. Die Kralle 12 erstreckt sich etwa in radialer Richtung und bildet einen in Drehrichtung 8 vorstehenden Vorsprung. Der Bereich der Schmalseitenfläche 10 des Steges, der bezüglich des Durchganges 3 in etwa diametral gegenüberliegend zur Kralle 12 angeordnet ist, bildet einen Anschlag 25 aus, an dem die Schraubendruckfeder anschlägt. Die Kralle 12 und der Anschlag 25 sind somit etwa rotationssymmetrisch zur Drehachse 7 bzw. zum Dorn 5 angeordnet.

An dem der Stirnfläche 9 des Werkzeugkörpers 2 gegenüberliegenden Ende des Werkzeuges 1 ist ein Schaft 13 angeformt. Der Schaft 13 ist derart ausgebildet, dass er in ein Spannfutter einer Drehmaschine einspannbar ist. Der Schaft 13 kann prinzipiell jede beliebige Form aufweisen, die geeignet ist, um das Wekzeug 1 mit einer Drehmaschine zu verbinden bzw. um das Werkzeug 1 in dessen Spannfutter einzuspannen. In einer Draufsicht in axialer Richtung kann der Schaft 13 somit kreisförmig, elliptisch oder polygon mit drei, vier, fünf oder mehr, ggfs. abgerundeten, Ecken ausgebildet sein. Der Schaft 13 und der Dorn 5 sind vorzugsweise aus einem einzigen Stift ausgebildet, der im Durchgang 3 des Werkzeugkörpers 2 fixiert ist.

Eine weitere Ausführungsform des Werkzeuges 1 (Fig. 2) weist im wesentlichen den gleichen Werkzeugkörper 2 auf, wobei in der zweiten Ausführungsform weder ein Dorn noch ein Schaft vorgesehen sind. Der Durchgang 3 dieser Ausführungsform des Werkzeugkörpers 2 ist geringfügig größer als der der ersten Ausführungsform, so dass der Werkzeugkörper 2 mit etwas Spiel auf den Dorn 5 gesteckt werden kann und der Dorn 5 frei drehbar innerhalb des Werkzeugkörpers 2 ist. An zwei gegenüberliegenden Gewindebohrungen 4 ist jeweils ein Haltegriff 26 befestigt.

Ein erfindungsgemäßes Werkzeug 1 ist gemäß einem zweiten Ausführungsbeispiel derart ausgebildet, dass das Werkzeug 1 Schraubentellerfedern unterschiedlicher Durchmesser herstellen kann. Der Aufbau des erfindungsgemäßen Werkzeugs 1 gemäß dem zweiten Ausführungsbeispiel entspricht im Wesentlichen dem Aufbau des Werkzeuges gemäß dem ersten Ausführungsbeispiel. Sofern nichts Anderes beschrieben ist, weist das Werkzeug gemäß dem zweiten Ausführungsbeispiel dieselben Merkmale wie das Werkzeug gemäß dem ersten Ausführungsbeispiel auf. Gleiche Bauteile sind mit den gleichen Bezugszeichen versehen.

Das Werkzeug 1 gemäß dem zweiten Ausführungsbeispiel umfasst einen Werkzeugkörper 2 der zweiteilig ausgebildet ist (Fig. 3 bis Fig. 5).

Der Werkzeugkörper 2 gemäß einer der ersten Ausführungsform (Fig. 3) ist aus zwei halbkreisförmigen Segmenten 14, 15 ausgebildet, die miteinander mittels Schrauben (nicht dargestellt) verbunden sind.

Im zusammengesetzten Zustand ist in den beiden halbkreisförmigen Segmenten 14, 15 mittig bzw. im Bereich der Drehachse 7 eine rechteckförmige Ausnehmung 16 vorgesehen. In der Ausnehmung 16 sind zwei führend gelagerte Klemmbacken 17, 18 angeordnet. Die beiden Klemmbacken 17, 18 sind in radialer Richtung auf einer Führungseinrichtung, beispielsweise einer Schiene (nicht dargestellt) beabstandet voneinander anordbar. Die Klemmbacken 17, 18 bilden in Verbindung mit einer Verstelleinrichtung eine Klemmeinrichtung aus. Mit der Verstelleinrichtung sind die beiden Klemmbacken 17, 18 gleichzeitig aufeinander zu bzw. voneinander weg bewegbar. Bei der Ausführungsform gemäß Fig. 3 ist diese Verstelleinrichtung nicht dargestellt.

Zwischen den Klemmbacken 17, 18 kann der Dorn 5 eingeklemmt werden.

Jeder der Klemmbacken 17, 18 weist zwei Bohrungen 21, 22 auf.

Die Kralle 12 ist gemäß dem zweiten Ausführungsbeispiel als L-förmiger Körper ausgebildet, wobei ein Schenkel einer in Drehrichtung 8 vorstehenden Vorsprung ausbildet und der andere Schenkel sich in axialer Richtung erstreckt und mit einem Zylinderstift versehen ist. Die Kralle 12 ist mittels des Zylinderstiftes in einer der Bohrungen 21 der Klemmbacke 17 eingesetzt.

Der Anschlag 25 ist ein in etwa quaderförmig ausgebildeter Körper der ebenfalls mit einem sich in axialer Richtung 10 erstreckenden Zylinderstift versehen ist. Der Anschlag 25 ist mittels des Zylinderstiftes in einer entsprechenden Bohrung 22 der Klemmbacke 18 eingesetzt, die in etwa bezüglich des Durchgangs 3 diametral gegenüberliegend zur Kralle 12 angeordnet ist.

Im Folgenden wird ein System 24 zum Verschrauben eines Schraubentellerfedersatzes beschrieben (Fig. 5).

Da die Klemmbacke 17, 18 jeweils zwei Bohrungen aufweisen können die Kralle 12 und der Anschlag 25 in zwei unterschiedlichen Positionen am Werkzeug 1 fixiert werden. Die Positionen sind so festgelegt, dass die Kralle in den beiden Positionen jeweils in entgegengesetzte Richtung ausgerichtet ist, wobei eine Zunge der Kralle etwa tangential zu einem zur Drehachse 7 konzentrischen Kreis angeordnet ist, so dass ein Ende einer Schraubendruckfeder, die auf den Dorn 5 aufgesetzt ist, in der Ausnehmung der Kralle zur Anlage kommt. Diese unterschiedlichen Positionen der Bohrungen 21, 22 erlauben somit die Anordnung der Krallen für eine unterschiedliche Dreh- bzw. Wicklungsrichtung der Federn. Dieses Werkzeug kann somit für links- bzw. rechtsgewickelte Federn verwendet werden.

Da der Abstand zwischen den Klemmbacken 17, 18 verstellbar ist, kann das Werkzeug auch für unterschiedlich dicke Dorne 5 eingesetzt werden. Das vorliegende Werkzeug ist somit sehr flexibel für unterschiedlich dimensionierte Schraubentellerfedern verwendbar.

Fig. 4 zeigt eine zweite Ausführungsform mit zwei Haltegriffen 26. Der Werkzeugkörper ist bei dieser Ausführungsform in zwei unterschiedlich große Kreissegmente 27, 28 aufgeteilt. Ansonsten entspricht dieses Werkzeug der ersten Ausführungsform aus Fig. 3.

Das System 24 umfasst ein mit Kralle und Anschlag versehenes Werkzeug, welches in einem Spannfutter einer Drehmaschine fixiert ist.

In diesem Werkzeug ist eine Schraubendruckfeder anordbar. Das Werkzeug ist im Spannfutter der Drehmaschine um die Drehachse drehbar fixiert und mittels der Drehmaschine in eine Drehbewegung versetzbar.

Ein weiteres Werkzeug mit Kralle und Anschlag sowie Haltegriffen ist axial fluchtend zu dem ersten Werkzeug drehfest fixiert.

Der Dorn 5 ist im Durchgang des ersten Werkzeuges 1/1 fixiert.

Eine erste Schraubendruckfeder 29 ist auf dem Dorn 5 angeordnet, wobei es mit einem Ende von der Kralle 12 des ersten Werkzeuges 1/1 umfasst und drehfest fixiert wird. Eine zweite Schraubendruckfeder 30 befindet sich auch auf dem Dorn, wobei die beiden Federn 29, 30 mit einem ersten Windungsabschnitt ineinander verzahnt angeordnet sind. Das freie Ende der zweiten Schraubendruckfeder 30 ist in der Ausnehmung der Kralle 12 des zweiten Werkzeuges 1/2 aufgenommen und hierdurch drehfest fixiert.

Bei Betätigung der Drehmaschine 20 wird das erste Werkzeug 1/1 und damit die erste Schraubenfeder 29 gedreht. Das zweite Werkzeug 1/2 wird für einen Benutzer an den Haltegriffen 26 drehfest gehalten, wodurch die zweite Schraubendruckfeder 30 drehfest fixiert ist. Die beiden Federn 29, 30 werden miteinander verschraubt. Hierbei ist es zweckmäßig das zweite Werkzeug 1/2 mit einer Gegenkraft weg vom ersten Werkzeug 1/1 zu ziehen, wodurch die Einheit aus den beiden Schraubendruckfedern 29, 30 etwas unter Zugspannung gehalten wird. Hierdurch werden die beim Verschrauben der beiden Federn 29, 30 entstehenden Reibungskräfte minimiert. Die Drehmaschine 20 wird solange betätigt, bis die beiden Schraubendruckfedern 29, 30 an den jeweiligen Anschlägen 25 anschlagen. Vorzugsweise ist eine Fußtaste vorgesehen, mit welcher der Benutzer die Drehgeschwindigkeit der Drehmaschine 20 einstellen kann.

Sind die beiden Schraubendruckfedern 29, 30 zu einer Schraubentellerfeder vollständig verschraubt, so werden die Enden der Schraubendruckfedern aus den Krallen 12 gelöst, das zweite Werkzeug 1/2 wird vom Dorn 5 abgehoben und die fertig verschraubte Schraubendruckfeder vom Dorn 5 abgenommen. Vorzugsweise werden die beiden Schraubendruckfedern 29, 30 bereits ein Stück, z. B. eine halbe Windung, ineinander verschraubt, bevor sie auf den Dorn 5 aufgesteckt werden.

Bei diesem Ausführungsbeispiel ist der Dorn 5 an dem ersten Werkzeug 1/1 fixiert, das an der Drehmaschine 20 befestigt ist. Im Rahmen der Erfindung ist es selbstverständlich auch möglich, den Dorn 5 am zweiten Werkzeug 1/2, das manuell gehalten wird, zu fixieren und am anderen Werkzeug 1/1 einen Durchgang für den Dorn vorzusehen.

### Bezugszeichenliste

- 1: Werkzeug
- 2: Werkzeugkörper
- 3: Durchgang
- 4: Gewindebohrung
- 5: Dorn
- 6: Schraube
- 7: Drehachse
- 8: Drehrichtung
- 9: Stirnfläche
- 10: Schmalseitenfläche
- 11: Krallen-/Anschlagskörper
- 12: Kralle
- 13: Schaft
- 14: halbkreisförmiges Segment
- 15: halbkreisförmiges Segment
- 16: Ausnehmung
- 17: Klemmbacken
- 18: Klemmbacken
- 19 20: Drehmaschine
- 21: Durchgangsbohrung
- 22: Durchgangsbohrung
- 23 24: System zum Verschrauben von Schraubentellerfedern
- 25: Anschlag
- 26: Haltegriff
- 27: Kreissegment
- 28: Kreissegment
- 29: Schraubendruckfeder
- 30: Schraubendruckfeder

## Patentansprüche

1. Werkzeug zum Verschrauben von Schraubendruckfedern zu einer Schraubentellerfeder mit einem Werkzeugkörper (2), der einen Durchgang (3) zum Aufnehmen eines Dornes (5) aufweist, auf dem eine Schraubendruckfeder (29, 30) anordbar ist, wobei der Durchgang konzentrisch zu einer Drehachse (7) angeordnet ist, um welche das Werkzeug (1) beim Verschrauben der Schraubendruckfedern (29, 30) in eine vorbestimmte Drehrichtung (8) zu drehen ist, und der Werkzeugkörper (2) eine zur Drehachse 7 in etwa senkrecht angeordnete Stirnfläche (9) aufweist, wobei benachbart zum Durchgang (3) an der Stirnfläche (9) eine Kralle (12) zum Fixieren eines Endes einer Schraubendruckfeder (29, 30) ausgebildet ist, **dadurch gekennzeichnet, dass** die einen in Drehrichtung (8) vorstehenden Vorsprung aufweist.

2. Werkzeug gemäß Anspruch 1,
**dadurch gekennzeichnet,**
**dass** dem Vorsprung bzgl. des Durchgangs (3) in etwa diametral gegenüberliegend ein Anschlag (25) zum Begrenzen der Drehbewegung einer zweiten Schraubendruckfeder angeordnet ist.

3. Werkzeug gemäß Anspruch 1 oder 2,
**dadurch gekennzeichnet,**
**dass** die lichte Weite des Durchgangs (3) derart verstellbar ist, dass Dorne (5) verschiedener Dicke aufnehmbar sind.

4. Werkzeug gemäß einem der Ansprüche 1 bis 3,
**dadurch gekennzeichnet,**
**dass** der Dorn (5) zumindest teilweise eine Mantelfläche mit konstantem Querschnitt aufweist auf dem eine Schraubendruckfeder mit geringem Spiel aufsteckbar ist.

5. Werkzeug gemäß einem der Ansprüche 1 bis 4,
**dadurch gekennzeichnet,**
**dass** die Kralle (12) und der Anschlag (25) lösbar mit der Stirnseite des Werkzeuges (1) verbindbar sind, so dass eine Anordnung des Vorsprungs der Kralle (12) bzgl. der Drehrichtung (8) veränderbar ist, so dass links- und rechtsgewickelte Schraubendruckfedern aufnehmbar sind.

6. Werkzeug gemäß einem der Ansprüche 2 bis 4, **dadurch gekennzeichnet,**
**dass** der Abstand der Kralle (12) und des Anschlages (25) zur Drehachse (7) mittels einer Verstelleinrichtung derart einstellbar ist, dass Schraubendruckfedern unterschiedlicher Innendurchmesser fixierbar sind.

7. Werkzeug gemäß einem der Ansprüche 1 bis 6,
**dadurch gekennzeichnet,**
**dass** am Werkzeug (1/2) zumindest ein und vorzugsweise zwei Haltegriffe (26) vorgesehen sind, um das Werkzeug drehfest halten zu können.

8. Werkzeug gemäß einem der Ansprüche 1 bis 6,
**dadurch gekennzeichnet,**
**dass** das Werkzeug (1/2) einen Schaft (13) aufweist, der mit einer Drehmaschine (20) verbindbar ist und vorzugsweise in einem Spannfutter der Drehmaschine fixierbar ist.

9. Werkzeug gemäß Anspruch 8,
**dadurch gekennzeichnet,**
**dass** der Schaft (13) und der Dorn (5) einstückig ausgebildet sind.

10. System zum Verschrauben von Schraubendruckfedern zu einer Schraubentellerfeder umfassend
- eine Drehmaschine (20),
- zwei gemäß einem der Ansprüche 1 bis 8 ausgebildete Werkzeuge, wobei an jedem Werkzeug (1) eine Schraubendruckfeder fixierbar ist, und das eines der beiden Werkzeuge (1) in der Drehmaschine (20) um die Drehachse (7) drehbar fixiert ist, und mittels der Drehmaschine (20) in eine Drehbewegung versetzbar ist, und das andere Werkzeug (1) axial fluchtend zu dem einen Werkzeug drehfest fixiert ist, und ein Dorn (5) in einem Durchgang eines der beiden Werkzeuge (1) fixiert ist, so dass mittels des Systems zwei Schraubendruckfedern (29, 30) ineinander verschraubbar sind, wobei sich der Dorn (5) beim Verschrauben durch einen Durchgang (3) des anderen Werkzeugs (1) erstreckt.

11. System gemäß Anspruch 10,
**dadurch gekennzeichnet,**
**dass** ein Schaft (13) eines der Werkzeuge (1) im Spannfutter der Drehmaschine (20) fixiert ist.

12. Verfahren zum Zusammenschrauben von Schraubendruckfedern zu einer Schraubentellerfeder,
bei dem eine erste Schraubendruckfeder (29) in einem gemäß der Ansprüche 1 bis 8 ausgebildeten ersten Werkzeug (1/1) fixiert und auf einem Dorn (5) angeordnet ist, wobei das erste Werkzeug (1/1) in der Drehmaschine (20) um die Drehachse (7) drehbar fixiert ist, und mittels der Drehmaschine (20) in eine Drehbewegung versetzt wird, und ein zweites Werkzeug (1/2), in dem ebenfalls eine Schraubendruckfeder (30) fixiert ist, axial fluchtend zu dem ersten Werkzeug (1/1) drehfest gehalten wird, wobei durch die Drehbewegung der Drehmaschine (20) die beiden Schraubendruckfedern (29, 30) ineinander verschraubt werden, so dass die beiden Schraubendruckfedern (29, 30) eine Schraubentellerfeder ausbilden.

13. Verfahren gemäß Anspruch 12,
**dadurch gekennzeichnet,**
**dass** das Ineinanderschrauben der beiden Schraubendruckfedern durch einen Anschlag (25) begrenzt wird.

14. Verfahren gemäß Anspruch 12 oder 13,
**dadurch gekennzeichnet,**
**dass** der Dorn (5) an einer der beiden Werkzeuge fixiert wird und sich beim Verschrauben frei drehbar durch einen Durchgang (3) des anderen Werkzeugs (1/1, 1/2) erstreckt.

15. Verfahren gemäß einem der Ansprüche 12 bis 14,
**dadurch gekennzeichnet,**
**dass** beim Verschrauben eine in axialer Richtung wirkende Zugkraft, vorzugsweise mittels Haltegriffen (26) auf die beiden Schraubendruckfedern ausgeübt wird.

## Claims

1. Tool for screwing helical compression springs to a helical plate spring with a tool body (2) having a passage (3) for receiving a mandrel (5) on which a helical compression spring (29, 30) can be arranged, wherein the passage is arranged concentric with an axis of rotation 7, about which the tool (1), when screwing the helical compression springs (29, 30), is to rotate in a predetermined direction of rotation (8), and wherein the tool body (2) has a front surface (9) arranged approximately perpendicular to the rotation axis 7, wherein adjacent to the passage (3) on the front surface (9) a claw (12) for fixing one end of a helical compression spring (29, 30) is formed,
**characterized in that**
it has a projection in the direction of rotation (8).

2. Tool according to claim 1,
**characterized in that**
approximately diametrically opposite to the projection with respect to the passage (3) a stop (25) for limiting the rotational movement of a second helical compression spring is arranged.

3. Tool according to claim 1 or 2,
**characterized in that**
the inside width of the passage (3) is adjustable so that mandrels (5) of different thickness can be accommodated.

4. Tool according to one of claims 1 to 3,
**characterized in that**
the mandrel (5) at least partially has a lateral surface having a constant cross-section on which a helical compression spring can be plugged with little clearance.

5. Tool according to one of claims 1 to 4,
**characterized in that**
the claw (12) and the stop (25) are releasably connectable to the front surface of the tool (1), so that an arrangement of the projection of the claw (12) with respect Direction of rotation (8) is variable, so that left- and right-wound helical compression springs can be accommodated.

6. Tool according to one of claims 2 to 4,
**characterized in that**
the distance between the claw (12) and the stop (25) to the rotation axis (7) by means of an adjusting device is adjustable such that helical compression springs of different inner diameter can be fixed.

7. Tool according to one of claims 1 to 6,
**characterized in that**
on the tool (1/2) at least one and preferably two handles (26) are provided to hold the tool rotationally fixed.

8. Tool according to one of claims 1 to 6,
**characterized in that**
the tool (1/2) has a shank (13) which is connectable to a lathe (20) and can preferably be fixed in a chuck of the lathe.

9. Tool according to claim 8,
**characterized in that**
the shaft (13) and the mandrel (5) are integrally formed.

10. A system for screwing helical compression springs to a helical plate spring comprising
- a lathe (20),
- two tools executed according to one of claims 1 to 8, wherein a helical compression spring can be fixed on each tool (1), and the one of the two tools (1) in the lathe (20) is fixed rotatable about the rotation axis (7), and is rotatable by means of the lathe (20), and the other tool (1) is fixed in a rotationally fixed axial alignment with the one tool, and a mandrel (5) is fixed in a passage of one of the two tools (1), so that by means of the system two helical compression springs (29, 30) can be screwed into one another, wherein the mandrel (5) extends through a passage (3) of the other tool (1) during screwing.

11. System according to claim 10,
**characterized in that**
a shank (13) of one of the tools (1) is fixed in the chuck of the lathe (20).

12. Method for screwing helical compression springs together to form a helical plate spring,
in which a first helical compression spring (29) is fixed in a first tool (1/1) designed according to claims 1 to 8 and arranged on a mandrel (5), wherein the first tool (1/1) is fixed in the lathe (20) rotatable about the axis of rotation (7), and by means of the lathe (20) is set in a rotational movement, and a second tool (1/2), in which a helical compression spring (30) is also fixed, axially aligned with the first tool (1/1) is held against rotation, wherein by the rotational movement of the lathe (20), the two helical compression springs (29, 30) are screwed together, so that the two helical compression springs (29, 30) form a helical plate spring.

13. A method according to claim 12,
**characterized in that**
the screwing together of the two helical compression springs is limited by a stop (25).

14. A method according to claim 12 or 13,
**characterized in that**
the mandrel (5) is fixed to one of the two tools and during screwing extends freely rotatable through a passage (3) of the other tool (1/1, 1/2).

15. Method according to one of claims 12 to 14,
**characterized in that**
during screwing a tensile force acting in the axial direction is exerted on the two helical compression springs, preferably by means of handles (26).

## Revendications

1. Un outil pour visser des ressorts de compression hélicoïdaux dans un ressort de plaque hélicoïdal avec un corps d'outil (2) ayant un passage (3) pour recevoir une épine (5), sur lequel un ressort de compression hélicoïdal (29, 30) peut être disposée, dans lequel le passage est disposé concentrique par rapport à un axe de rotation (7) autour duquel l'outil (1) lors du vissage des ressorts de compression hélicoïdaux (29, 30) est à tourner dans une direction prédéterminée de rotation (8), et le corps d'outil (2) comprend une face d'extrémité (9) sensiblement disposé verticalement par rapport à l'axe de rotation 7, dans lequel au voisinage du passage (3) sur la face d'extrémité (9), une griffe (12) pour fixer une extrémité d'un ressort de compression hélicoïdal (29, 30) est formée, **caractérisé en ce que** celle-ci comprend une saillie dans le sens de la rotation (8).

2. Outil selon la revendication 1,
**caractérisé en ce que**
à peu près diamétralement à l'opposé de la saillie, par rapport au passage (3), est disposée une butée (25) pour limiter le mouvement de rotation d'un second ressort de compression hélicoïdal.

3. Outil selon la revendication 1 ou 2, **caractérisé en ce que** la largeur libre du passage (3) est réglable de telle sorte que des épines (5) d'épaisseurs différentes peuvent être logés.

4. Outil selon l'une quelconque des revendications 1 à 3,
**caractérisé en ce que**
l'épine (5) a au moins partiellement une surface latérale avec une section transversale constante sur laquelle un ressort de compression hélicoïdal peut être accroché avec un léger jeu.

5. Outil selon l'une quelconque des revendications 1 à 4,
**caractérisé en ce que**
la griffe (12) et la butée (25) peuvent être raccordés de manière amovible à la face d'extrémité de l'outil (1), de sorte qu'un agencement de la saillie de la griffe (12) est variable par rapport au sens de rotation (8), de sorte que les ressorts de compression hélicoïdaux gauche et droitiers peuvent être logés.

6. Outil selon l'une quelconque des revendications 2 à 4,
**caractérisé en ce que**
la distance de la griffe (12) et de la butée (25) à l'axe de rotation (7) est réglable au moyen d'un dispositif de réglage de telle sorte que des ressorts de compression hélicoïdaux de différents diamètres intérieurs peuvent être fixés.

7. Outil selon l'une quelconque des revendications 1 à 6,
**caractérisé en ce**
**qu'**a l'outil (1/2) au moins une et de préférence deux poignées (26) sont prévues pour pouvoir maintenir l'outil solide en rotation.

8. Outil selon l'une quelconque des revendications 1 à 6,
**caractérisé en ce**
**que** l'outil (1/2) comprend un arbre (13) pouvant être relié à une machine rotative (20), et pouvant de préférence être fixé dans un mandrin de la machine rotative.

9. Outil selon la revendication 8,
**caractérisé en ce**
**que** l'arbre (13) et l'épine (5) sont formés intégralement.

10. Système pour le montage des ressorts de compression hélicoïdaux à un ressort de plaque de bobine comprenant:
- une machine rotative (20),
- deux outils exécutés selon l'une quelconque des revendications 1 à 8, dans lequel à chaque outil (1) un ressort de compression hélicoïdal peut être fixé, et l'un des deux outils (1) est fixé de manière rotative autour de l'axe de rotation (7) dans la machine rotative (20) et peut être déplacé en un mouvement de rotation au moyen de la machine rotative (20), et l'autre outil (1) en alignement axial avec l'un outil est fixé de manière solide à rotation, et une épine (5) est fixée dans un passage de l'un des deux outils (1), de sorte que, au moyen du système à deux ressorts de compression hélicoïdaux (29, 30) peuvent être vissés l'un dans l'autre, dans lequel l'épine (5) se prolonge à travers un passage (3) de l'autre outil (1) lors du vissage.

11. Système selon la revendication 10,
**caractérisé en ce**
**qu'**un arbre (13) d'un des outils (1) est fixé dans le mandrin de la machine rotative (20).

12. Procédé d'assemblage vis de ressorts de compression hélicoïdaux dans un ressort de plaque hélicoïdal,
dans lequel un premier ressort de compression hélicoïdal (29) est fixé dans un outil formé selon l'une des revendications 1 à 8, le premier outil (1/1) et disposé sur une épine (5), le premier outil (1/1) étant fixé tout en pouvant être tourné autour de de l'axe de rotation (7) et étant mis dans un mouvement de rotation au moyen de la machine rotative (20), et un deuxième outil (1/2), dans lequel également un ressort de compression hélicoïdal (30) est fixé, est maintenu axialement en alignement avec le premier outil (1/1) contre toute rotation, dans lequel, par la rotation de la machine rotative (20), les deux ressorts hélicoïdaux de compression (29, 30) sont vissés l'un dans l'autre pour, de sorte que les deux ressorts de compression hélicoïdaux (29, 30) forment un ressort de plaque hélicoïdal.

13. Procédé selon la revendication 12,
**caractérisé en ce que**
le vissage des deux ressorts de compression hélicoïdaux est limité par une butée (25).

14. Procédé selon la revendication 12 ou 13,
**caractérisé en ce que**
l'épine (5) est fixée à l'un des deux outils et se prolonge à travers un passage (3) de l'autre outil (1/1, 1/2) tout en pouvant être tournée librement lors du vissage.

15. Procédé selon l'une quelconque des revendications 12 à 14,
**caractérisé en ce que**
lors du vissage une force de traction agissant dans la direction axiale est appliquée sur les deux ressorts de compression hélicoïdaux, de préférence au moyen de poignées (26).
